# EUROPÄISCHE PATENTSCHRIFT

(11) **EP 2 086 066 B1**
(45) Veröffentlichungstag und Bekanntmachung des Hinweises auf die Patenterteilung: **25.08.2010**
(21) Anmeldenummer: 08001993.8
(22) Anmeldetag: 02.02.2008
(51) Int. Cl.: H01R 29/00, H01R 31/06

(54) **Variabler Motoranschluss**
Variable motor connection
Borne de moteur variable

(43) Veröffentlichungstag der Anmeldung: 05.08.2009
(73) Patentinhaber: Murrelektronik GmbH, 71560 Oppenweiler (DE)
(72) Erfinder: Zeltwanger, Jürgen, 74535 Mainhardt (DE); Schuffenhauer, Andreas, 09113 Chemnitz (DE); Richter, Hans-Jörg, 09366 Stollberg (DE)
(74) Vertreter: Wasmuth, Rolf

(56) Entgegenhaltungen:
- FR-A- 2 597 271
- FR-A- 2 617 651
- US-A- 3 525 971
- US-A- 4 258 969
- US-A1- 2004 253 876

## Beschreibung

Die Erfindung betrifft eine Anschlussvorrichtung zur elektrischen Verbindung eines mehrphasigen Elektromotors mit einem Spannungsanschluss nach dem Oberbegriff des Anspruchs 1.

Mehrphasige Elektromotoren mit einer Leistung von z. B. 2.000 Watt werden in großer Stückzahl eingesetzt und sind - je nach Einsatz vor Ort - elektrisch entweder in Sternschaltung oder Dreieckschaltung im Motoranschlusskasten zu verdrahten. Diese Verdrahtung erfolgt vor Ort manuell und erfordert viel Zeitaufwand. Änderungen der Schaltung bzw. der Drehrichtung des Motors müssen immer im Motoranschlusskasten durch Umklemmen der entsprechenden Anschlüsse durchgeführt werden. Wie bei allen manuellen Arbeiten können dabei Fehler auftreten. Die Dokumente US 20040253876 und US 3525971 stellen Beispiele flexibler Steckverbindungen und Adapter dar.

Der Erfindung liegt die Aufgabe zugrunde, die elektrische Installation von mehrphasigen Elektromotoren zu vereinfachen.

Die Aufgabe wird erfindungsgemäß nach den kennzeichnenden Merkmalen des Anspruchs 1 gelöst.

Nach der Erfindung wird zwischen den Motorleitungen des Elektromotors und den Anschlussleitungen des Netzes der Adapter angeordnet, der ein eigenständiges, auswechselbares Bauteil ist und zwischen seinen axialen, stirnseitigen Anschlussseiten derart verdrahtet ist, dass der Adapter - je nach Einsatzfall - jede einzelne Anschlussleitung des Spannungsanschlusses mit einer einzelnen Motorleitung des Elektromotors verbindet.

Der Adapter ist derart ausgebildet, dass die Motorleitungen auf der Motorseite in fester, unveränderbarer Zuordnung elektrisch mit dem Adapter kontaktiert werden, wie auch auf der Netzanschlussseite der Netzanschluss in fester Zuordnung mit dem Adapter kontaktiert wird. Innerhalb des Adapters sind die Verbindungen je nach Einsatzfall verdrahtet. So kann ein erster Adapter für eine elektrische Dreieckschaltung des Motors ausgebildet sein und ein anderer Adapter für eine Sternschaltung der Motorwicklungen des anzuschließenden Motors. Der Benutzer wählt je nach geforderter elektrischer Beschaltung den einen oder den anderen Adapter aus, um den Motor in Stern- bzw. in Dreieckschaltung anzuschließen. Da auf den Anschlussseiten eine feste Zuordnung zu den Motorleitungen bzw. den Anschlussleitungen gegeben ist, schließt der Benutzer - unabhängig von der elektrischen Beschaltung des Motors - den Motor selbst in immer gleicher Weise manuell an. Damit werden Schaltungsfehler weitgehend vermieden.

In Weiterbildung der Erfindung verbindet der Adapter abhängig von seiner Drehlage die Leitungen in einer vorgegebenen Zuordnung miteinander. Um diese Drehlage des Adapters zu fixieren, wird dieser in einem Adaptergehäuse aufgenommen. Damit wird es möglich, dass der Adapter in einer ersten Drehlage für einen Rechtslauf des Motors und in einer zweiten Drehlage für einen Linkslauf des Motors in das Adaptergehäuse einsetzbar ist. Stellt der Benutzer nach Anschluss des Motors fest, dass dieser die falsche Drehrichtung hat, so muss er lediglich das Adapterteil im Adaptergehäuse um 180° verdreht wieder einsetzen. Die Anschlüsse auf der Motorseite wie auf der Netzanschlussseite müssen nicht verändert werden.

In Weiterbildung der Erfindung ist der Adapter über Steckverbindungen mit den Leitungen verbunden, so dass eine andere elektrische Beschaltung - Sternschaltung statt Dreieckschaltung - durch Austausch des Adapters leicht möglich ist.

Wird das Adaptergehäuse einteilig mit dem Steckanschluss der Motorleitungen ausgebildet, so kann ein üblicher Motoranschlusskasten entfallen; das Adaptergehäuse bildet den Motoranschlusskasten selbst, während der in das Adaptergehäuse eingesetzte Adapter die notwendige elektrische Verdrahtung herstellt.

In Weiterbildung der Erfindung ist der Adapter als eigenständiger Steckverbinder ausgeführt, wobei der Adapter vorteilhaft zusammen mit dem Netzanschluss eine montierbare Baueinheit bildet.

Weitere Merkmale der Erfindung ergeben sich aus den weiteren Ansprüchen, der Beschreibung und der Zeichnung, in der nachfolgend im Einzelnen beschriebene Ausführungsbeispiele der Erfindung dargestellt sind. Es zeigen:
- Fig. 1: eine schematische Darstellung des Anschlusses eines Elektromotors an einem Schaltkasten,
- Fig. 2: eine perspektivische Darstellung einer Anschluss- vorrichtung mit entnommenem Adapter,
- Fig. 3: eine perspektivische Darstellung des Steckanschlusses der Motorleitungen,
- Fig. 4: eine Ansicht auf einen Adapter für eine Motordreieck- schaltung in einer ersten Drehrichtung (Linkslauf),
- Fig. 5: eine Ansicht auf einen Adapter für eine Motordreieck- schaltung in einer zweiten Drehrichtung (Rechtslauf),
- Fig. 6: eine Ansicht auf einen Adapter für eine Motorstern- schaltung in einer ersten Drehrichtung (Linkslauf),
- Fig. 7: eine Ansicht auf einen Adapter für eine Motorstern- schaltung in einer zweiten Drehrichtung (Rechtslauf),
- Fig. 8: eine perspektivische Ansicht auf eine Anschluss- vorrichtung mit einem Adapter, der auf der Netz- anschlussseite Federzugklemmen für die Anschluss- leitungen zeigt,
- Fig. 9: eine perspektivische Darstellung nach Fig. 8 mit im Adaptergehäuse eingesetzten Adapter und an- geschlossenen Anschlussleitungen,
- Fig. 10: eine perspektivische Darstellung nach Fig. 9 mit gesicherter Anschlussleitung,
- Fig. 11: in perspektivischer Darstellung einen Netzanschluss mit Anschlussgehäuse und einem Adapter als gemeinsame Baueinheit,
- Fig. 12: in perspektivischer Darstellung die demontiere Baueinheit nach Fig. 11,
- Fig. 13: in perspektivischer Darstellung der als Steck- anschluss ausgebildete Netzanschluss mit einem als Anschlussbuchse ausgeführten Motoranschluss,
- Fig. 14: eine perspektivische Darstellung der montierten Anschlussvorrichtung nach Fig. 13.

Fig. 1 zeigt eine schematische Darstellung des Anschlusses eines Motors M über eine Anschlussvorrichtung 1 an einen Schaltschrank 2, über den der Motor M an das Spannungsnetz angeschlossen ist. Die Anschlussvorrichtung 1 ist stark vergrößert dargestellt und ist am Motoranschlusskasten 3 festgelegt. Hierzu ist ein M20-Anschluss 4 vorgesehen, der am Gehäuse der Anschlussvorrichtung vorgesehen ist.

Der Motor M ist ein Elektromotor mit einer Leistung von beispielsweise bis 2.000 Watt und ist als mehrphasiger Motor mit drei Motorwicklungen ausgebildet. Die Enden der Motorwicklungen und der Schutzleiter PE werden vom Motor M in den Motoranschlusskasten 3 geführt, um dort entsprechend dem Einsatz des Elektromotors verdrahtet zu werden.

Die Motorleitungen 7 werden über die Anschlussvorrichtung 1 ferner mit den Anschlussleitungen 6 eines Spannungsanschlusses aus einem Schaltschrank 2 verbunden. Die Anschlussleitungen 6 bestehen aus drei Phasen L1, L2 und L3, einem Nullleiter N sowie einem Schutzleiter PE.

In der Anschlussvorrichtung 1 ist zwischen den Anschlussleitungen 6 des Spannungsanschlusses und den Motorleitungen 7 des Motors M ein Adapter 10 angeordnet. Die Anschlussleitungen 6 des Netzanschlusses werden an dem einen Ende des Adapters 10 mit dem Adapter 10 verbunden, während an dem anderen Ende des Adapters 10 die Motorleitungen 7 des Motors M angeschlossen werden. Der Adapter 10 ist so ausgebildet, dass - je nach beabsichtigter Schaltung - jede einzelne Anschlussleitung des Spannungsanschlusses 6 mit einer einzelnen Motorleitung 7a bis 7d des Elektromotors M verbunden wird.

Der Adapter 10 ist ein eigenständiges, auswechselbares Bauteil mit innerer, fester Verdrahtung, so dass - je nach Anschlusserfordernis - ein geeignet ausgelegter Adapter 10 eingesetzt werden kann.

Bevorzugt ist ein erster Adapter 10a zwischen seinen Enden derart verdrahtet, dass jede Motorwicklung einer einzelnen Phase zugeordnet ist (Dreieckschaltung). Wie sich aus den Bildern der Figuren 4 und 5 ergibt, ist der PIN 1 (Nullleiter) nicht belegt; die PINs 2, 4 und 5 sind mit jeweils einer Phase L1, L2 und L3 verbunden, während der PIN 3 mit dem Schutzleiter PE verbunden ist.

Im Ausführungsbeispiel nach den Figuren 6 und 7 ist der Adapter zwischen seinen Enden derart verdrahtet, dass der Nullleiter N - PIN 1 - mit jeweils einem Wicklungsende und die Phasen L1, L2, L3 über die PINs 2, 4 und 5 mit jeweils einem Ende einer Motorwicklung verbunden sind. Der PIN 3 dient wieder der Verbindung mit dem Schutzleiter PE. Der Adapter dient zur Verdrahtung des Motors M in Sternschaltung.

Wie die Figuren 2 und 3 zeigen, sind alle Motorleitungen 7 des Elektromotors M mit einem Steckanschluss 8 verbunden, wobei dem Steckanschluss ein Adaptergehäuse 9 zur Aufnahme des Adapters 10 zugeordnet ist. Im Ausführungsbeispiel nach den Figuren 2 und 3 ist das Adaptergehäuse 9 einteilig mit dem Steckanschluss 8 bzw. dem Gehäuse 5 des Steckanschlusses 8 ausgebildet.

Der Adapter 10 weist über seinen Außenumfang vorstehende Nocken 11 auf, die in zugeordnete Ausnehmungen 12 des Adaptergehäuses 9 eingreifen. Die Ausnehmungen 12 sind am freien Ende des Adaptergehäuses 9 ausgebildet und haben U-förmige Gestalt, die zur Stirnseite des Adaptergehäuses 9 offen sind. Der Adapter 10 wird axial in das Adaptergehäuse 9 eingeschoben, wobei die Nocken 11 in die Ausnehmungen 12 eingreifen und den Adapter in einer vorgegebenen Drehlage in dem Adaptergehäuse 9 festlegen. Abhängig von seiner Drehlage verbindet der Adapter 10 die Anschlussleitungen 6 des Spannungsanschlusses mit den Motorleitungen 7 des Elektromotors in einer vorgegebenen Zuordnung miteinander.

Wird z. B. der Motor in Dreieckschaltung betrieben, wird der Einsatz 10a verwendet, der in einer ersten Drehlage - Fig. 4 - den Motor als Rechtsläufer anschließt, während er in einer - um 180° verdrehten - Drehlage gemäß Fig. 5 den Motor als Linksläufer anschließt.

Der Adapter 10 dient somit nicht nur der Beschaltung der Wicklungen in Stern oder Dreieck, sonder auch der Drehrichtung bzw. der Drehrichtungsumkehr des Elektromotors M.

Entsprechend ist in Sternschaltung in der einen Drehlage des Adapters 10b im Adaptergehäuse 9 der Motor für Rechtslauf beschaltet und in einer - um 180° verdrehten - Drehlage nach Fig. 7 für Linkslauf beschaltet.

Im Ausführungsbeispiel nach den Figuren 2 bis 7 ist der Steckanschluss 8 des Motors als Buchse ausgebildet, in die ein Stecker des Adapters 10 eingreift. Wird der Steckanschluss des Netzes auf den Stecker 13 des Adapters 10 aufgesteckt und die Überwurfmutter auf dem Gewinde 14 des Adaptergehäuses 9 festgedreht, ist der Netzanschluss der Anschlussleitungen 6 fest mit den Motorleitungen 7 verbunden.

Werden die Verdrahtungen als Festinstallation ausgeführt, ist es zweckmäßig, zumindest auf der dem Netz zugewandten Seite des Adapters 10 andere Anschlusstechniken zu verwenden. Im Ausführungsbeispiel nach den Figuren 8 bis 10 ist dies dargestellt. Der Adapter 10c weist auf der Netzanschlussseite 15 Einführöffnungen 16 für die Enden der Anschlussleitungen L1, L2, L3, PE und N auf. Die Anschlussleitungen 6 sind in vorgegebener Weise mit der Anschlussseite 15 zu verdrahten, wozu innerhalb des Adapters auf der Anschlussseite 15 in einer vorteilhaften Ausführung Federzugklemmen vorgesehen sind, wie sie aus der elektrischen Verbindungstechnik an sich bekannt sind. Nach Einstecken und elektrischer Kontaktierung der Anschlussleitungen 6 wird der Anschluss mittels einer Überwurfmutter 17 gesichert und das Adaptergehäuse 9 fest verschlossen. Dabei wird der Innenraum des Adaptergehäuses 9 gegen Eindringen von Schmutz und Feuchtigkeit entsprechend den bekannten Sicherheitsklassen abgeschlossen. Die Verbindung der Anschlussdrähte auf der Motoranschlussseite und/oder der Netzanschlussseite 15 können dem Einsatzfall entsprechend in angepasster Anschlusstechnik wie durch Schneidklemmen, Lötanschlüssen, Schraubklemmen oder dgl. erfolgen.

Im Ausführungsbeispiel nach den Fig. 11 bis 14 ist ein selbst anschließbarer Steckverbinder gezeigt, der als Adapter ausgeführt ist. Wie die Fig. 11 und 12 zeigen, besteht der Steckverbinder 20 aus einem Anschlussgehäuse 21, der an seinem einer Netzleitung zugewandten Ende einen Quetschanschluss 22 zeigt, dessen Quetschmutter 23 durch Eindrehen in das Anschlussgehäuse 21 einen zugfesten, staub- und feuchtigkeitsdichten Anschluss gewährleistet.

Das in den Quetschanschluss 22 eingefädelte Anschlusskabel des Netzanschlusses 6 wird mit seinen Einzeladern in die Stecköffnungen 16 des Adapters 10 eingesteckt. Dabei können die Einzeladern des Netzanschlusses 6 mittels Federzugklemmen, Lötanschlüssen, Schneidklemmen, Schraubklemmen oder dgl. elektrisch kontaktiert und am Adapter 10 festgelegt werden.

Der so an die Anschlussleitungen 6 des Netzanschlusses kontaktierte Adapter 10 wird in das Anschlussgehäuse 21 eingeschoben und durch Drehen des Anschlussgehäuses 21 fest auf das Gewinde 28 aufgeschraubt und so mit diesem verbunden. Eine Ringdichtung 24 auf dem Körper des Adapters 10 gewährleistet eine dichte Verbindung zwischen dem Anschlussgehäuse 21 und dem Adapter 10. Nachdem das Anschlussgehäuse 21 fest auf den Adapter 10 aufgeschraubt ist, wird der Quetschanschluss 22 durch Drehen der Quetschmutter 23 geschlossen, so dass auch auf der Netzanschlussseite des Netzanschlussgehäuses 21 ein staubdichter, feuchtigkeitsdichter Anschluss hergestellt ist. Der so gebaute Steckverbinder 20 (Fig. 11) weist nun an seinem motorseitigen Ende einen Steckanschluss 8 auf, der - wie Fig. 13 zeigt - in das Adaptergehäuse 9 der Anschlussvorrichtung 1 eingesteckt wird und über Steckkontakte eine elektrische Verbindung mit den Motorleitungen 7 eingeht. Um eine mechanisch feste Verbindung zu erreichen, weist das Anschlussgehäuse 21 eine Überwurfmutter 27 auf, die auf ein Gewinde 25 des Adaptergehäuses 9 aufschraubbar ist. Dabei dichtet der Adapter 10 mit einer Ringdichtung 26 gegenüber dem Adaptergehäuse 9 ab, so dass der Kontaktbereich im Adaptergehäuse 9 staub- und feuchtigkeitsdicht abgedichtet ist. In Fig. 14 ist die Anschlussvorrichtung 1 in montierter Stellung gezeigt.

Im Ausführungsbeispiel nach den Fig. 11 bis 14 bildet somit der Adapter 10 einen eigenständigen Steckverbinder (Fig. 11, 12), der in das Adaptergehäuse 9 gesteckt, elektrisch kontaktiert und mechanisch dicht verbunden wird. Im Servicefall - z. B. bei einem defekten Motor - kann die Anschlussvorrichtung 1 einfach gelöst und der Motor ausgetauscht werden, ohne dass der Adapter 10 gewechselt oder Einzeladern der Anschlüsse gelöst werden müssen.

## Patentansprüche

1. Anschlussvorrichtung zur elektrischen Verbindung eines mehrphasigen Elektromotors (M) mit einem Spannungsanschluss, bestehend aus einem Anschlusskasten (3), in dem die Motorleitungen (7) des Elektromotors (M) mit den Anschlussleitungen (6) des Spannungsanschlusses verbunden sind, und zwischen den Motorleitungen (7) und den Anschlussleitungen (6) ein Adapter (10) angeordnet ist, wobei der Adapter (10) als eigenständiges, auswechselbares Bauteil ausgebildet ist, der eine einzelne Anschlussleitung (L1, L2, L3, N, PE) des Spannungsanschlusses (6) mit einer einzelnen Motorleitung (7a, 7b, 7c, 7d, 7e) des Elektromotors (M) verbindet wobei der Adapter (10) über Steckverbindungen (8) mit den Leitungen (6, 7) verbunden ist, **dadurch gekennzeichnet,**
**dass** alle Motorleitungen (7) des Elektromotors (M) in fester, unveränderbarer Zuordnung elektrisch mit einem gemeinsamen Steckanschluss (8) verbunden sind, und der Steckanschluss (8) ein drehlagefestes Adaptergehäuse (9) zur Aufnahme des Adapters (10) aufweist, der in einer vorgegebenen Drehlage in dem Adaptergehäuse (9) aufgenommen ist,
und abhängig von der geforderten elektrischen Beschaltung in Stern- bzw. in Dreieckschaltung und seiner Drehlage der Adapter (10) die Leitungen in einer vorgegebenen Zuordnung elektrisch miteinander verbindet.

2. Anschlussvorrichtung nach Anspruch 1,
**dadurch gekennzeichnet, dass** der Adapter (10) in einer ersten Drehlage für einen Rechtslauf des Motors und in einer zweiten Drehlage für einen Linkslauf des Motors in ein Adaptergehäuse (9) einsetzbar ist.

3. Anschlussvorrichtung nach Anspruch 1,
**dadurch gekennzeichnet, dass** das Adaptergehäuse (9) einteilig mit dem Steckanschluss (8) ausgebildet ist.

4. Anschlussvorrichtung nach einem der Ansprüche 1 bis 3,
**dadurch gekennzeichnet, dass** der Steckanschluss (8) eine Motorbuchse ist, in die ein Stecker des Adapters (10) eingreift.

5. Anschlussvorrichtung nach einem der Ansprüche 1 bis 4,
**dadurch gekennzeichnet, dass** der Adapter (10) auf einer Anschlussseite (15) vorzugsweise Federzugklemmen, Lötanschlüsse, Schneidklemmen oder Schraubklemmen zum Anschließen der Anschlussleitungen (6) aufweist.

6. Anschlussvorrichtung nach einem der Ansprüche 1 bis 5,
**dadurch gekennzeichnet, dass** der Adapter (10) als eigenständiger Steckverbinder ausgeführt ist.

7. Anschlussvorrichtung nach Anspruch 6,
**dadurch gekennzeichnet, dass** der Adapter (10) zusammen mit dem Anschlussgehäuse (21) des Netzanschlusses eine montierbare Baueinheit bildet.

## Claims

1. Connecting device for electrically connecting a multi-phase electric motor (M) to a power connector, comprising a terminal box (3) in which the motor lines (7) of the electric motor (M) are connected to connecting lines (6) of the power connector and in which an adapter (10) is installed between the motor lines (7) and the connecting lines (6), wherein the adapter (10) is designed as an independent, replaceable component and connects individual connecting lines (L1, L2, L3, N, PE) of the power connector (6) to individual motor lines (7a, 7b, 7c, 7d, 7e) of the electric motor (M), the adapter (10) being connected to the lines (6, 7) via plug-and-socket connections (8),
**characterised in that**
all motor lines (7) of the electric motor (M) are electrically connected to a common connector (8) in a fixed, unchangeable assignment, and **in that** the connector (8) comprises an adapter housing (9) with a fixed rotary position for the accommodation of the adapter (10), which is accommodated in the adapter housing (9) in a preset rotary position, and **in that** the adapter (10) electrically connects the lines to one another in a preset assignment in dependence on the required configuration in star or delta connection and on its rotary position.

2. Connecting device according to claim 1,
**characterised in that** the adapter (10) can be installed into an adapter housing (9) a first rotary position for a clockwise rotation of the motor and in a second rotary position for an anticlockwise rotation of the motor.

3. Connecting device according to claim 1,
**characterised in that** the adapter housing (9) in integrated with the connector (8).

4. Connecting device according to any of claims 1 to 3,
**characterised in that** the connector (8) is a motor socket which is engaged by a plug of the adapter (10).

5. Connecting device according to any of claims 1 to 4,
**characterised in that** the adapter (10) is on a connecting side preferably provided with spring-loaded terminals, soldered connections, insulation piercing connectors or screw terminals for connecting the connecting lines (6).

6. Connecting device according to any of claims 1 to 5,
**characterised in that** the adapter (10) is designed as an independent connector.

7. Connecting device according to any of claim 6,
**characterised in that** the adapter (10) forms an installable assembly together with the housing (21) of the supply connection.

## Revendications

1. Dispositif de raccordement pour la liaison électrique entre un moteur électrique polyphasé (M) et un raccordement de tension, composé d'une boîte de raccordement (3) dans laquelle les lignes de moteur (7) du moteur électrique (M) sont reliées aux lignes de raccordement (6) du raccordement de tension, et il est prévu entre les lignes de moteur (7) et les lignes de raccordement (6) un adaptateur (10), étant précisé que l'adaptateur (10) est conçu comme un composant autonome échangeable, que l'adaptateur relie une ligne de raccordement individuelle (L1, L2, L3, N, PE) du raccordement de tension (6) à un ligne individuelle (7a, 7b, 7c, 7d, 7e) du moteur électrique (M), et que l'adaptateur (10) est relié aux lignes (6, 7) par l'intermédiaire de connecteurs à enfichage (8),
**caractérisé en ce que** toutes les lignes (7) du moteur électrique (M) sont reliées électriquement à un connecteur commun (8) avec une attribution fixe, non modifiable, et le connecteur (8) comporte une enveloppe d'adaptateur (9) fixe en rotation destinée à recevoir l'adaptateur (10), lequel est logé dans ladite enveloppe d'adaptateur (9) dans une position de rotation prédéfinie,
et en fonction du montage électrique requis, en étoile ou en triangle, et de sa position en rotation, l'adaptateur (10) relie électriquement les lignes entre elles avec une attribution prédéfinie.

2. Dispositif de raccordement selon la revendication 1,
**caractérisé en ce que** l'adaptateur (10) est apte à être introduit dans une enveloppe d'adaptateur (9) dans une première position de rotation pour un fonctionnement à droite du moteur, et dans une seconde position de rotation pour un fonctionnement à gauche du moteur.

3. Dispositif de raccordement selon la revendication 1,
**caractérisé en ce que** l'enveloppe d'adaptateur (9) est conçue d'une seule pièce avec le connecteur (8).

4. Dispositif de raccordement selon l'une des revendications 1 à 3,
**caractérisé en ce que** le connecteur (8) est constitué par une douille de moteur dans laquelle entre une fiche de l'adaptateur (10).

5. Dispositif de raccordement selon l'une des revendications 1 à 4,
**caractérisé en ce que** l'adaptateur (10) présente sur un côté de raccordement (15) de préférence des bornes à ressorts, des connexions soudées, des bornes guillotines ou des bornes à vis pour le raccordement des lignes de raccordement (6).

6. Dispositif de raccordement selon l'une des revendications 1 à 5,
**caractérisé en ce que** l'adaptateur (10) est conçu comme un connecteur autonome.

7. Dispositif de raccordement selon la revendication 6,
**caractérisé en ce que** l'adaptateur (10) forme avec l'enveloppe de raccordement (21) du raccord de réseau une unité de construction apte à être montée.
